# EUROPÄISCHE PATENTSCHRIFT

(11) **EP 1 136 689 B1**
(45) Veröffentlichungstag und Bekanntmachung des Hinweises auf die Patenterteilung: **02.05.2003**
(21) Anmeldenummer: 01104331.2
(22) Anmeldetag: 23.02.2001
(51) Int. Cl.: F02M 37/04

(54) **Fördereinrichtung zum Fördern von Kraftstoff**
Device for supplying fuel
Dispositif d'alimentation en carburant

(30) Priorität: 21.03.2000 DE 10013905
(43) Veröffentlichungstag der Anmeldung: 26.09.2001
(73) Patentinhaber: Siemens Aktiengesellschaft, 80333 München (DE)
(72) Erfinder: Rumpf, Bernd, 61130 Nidderau (DE); Keller, Dieter, 63743 Aschaffenburg (DE); Kochsmeier, Christian, 44137 Dortmund (DE); Löw, Peter-Andreas, 64380 Rossdorf (DE)

(56) Entgegenhaltungen:
- DE-A- 19 623 150
- DE-A- 19 716 979
- DE-A- 19 823 143
- DE-A- 19 828 931
- US-A- 5 636 616

## Beschreibung

Die Erfindung betrifft eine Fördereinrichtung zum Fördern von Kraftstoff aus einem Kraftstoffbehälter zu einer Brennkraftmaschine eines Kraftfahrzeuges mit einer Förderpumpe und mit einer mit der Förderpumpe verbundenen Vorlaufleitung und mit einem in der Vorlaufleitung angeordneten Kraftstoffilter.

Solche Fördereinrichtungen werden in heutigen Kraftfahrzeugen häufig eingesetzt und sind aus der Praxis bekannt (z.B. DE 19716979). Hierbei ist der Kraftstoffilter zur Verringerung eines Entweichens von Kraftstoff in die Umwelt innerhalb des Kraftstoffbehälters angeordnet. Bei einem Austausch des Kraftstoffilters muß daher eine Serviceöffnung des Kraftstoffbehälters geöffnet werden. Durch die Serviceöffnung und die Abdichtung gegenüber dem Kraftstoffbehälter entweicht jedoch eine große Menge an Kraftstoff in die Umgebung.

Der Erfindung liegt das Problem zugrunde, eine Fördereinrichtung der eingangs genannten Art so zu gestalten, daß eine Förderung von Kraftstoff nach einer Zusetzung des Kraftstoffilters mit Schmutz zuverlässig sichergestellt ist und daß sie ein Entweichen von Kraftstoff in die Umgebung weitgehend verhindert.

Dieses Problem wird erfindungsgemäß dadurch gelöst, daß die Vorlaufleitung eine an dem Kraftstoffilter vorbeigeführte Bypass-Leitung hat und daß Mittel zum Verschließen der Bypass-Leitung im Grundzustand und Freigeben der Bypass-Leitung nach einer vorgesehenen Gebrauchsdauer oder Verbrauchsstadium des Kraftstoffilters vorgesehen sind.

Durch diese Gestaltung verbleibt der mit Schmutz zugesetzte Kraftstoffilter einfach innerhalb des Kraftstoffbehälters. Der Kraftstoff wird anschließend an dem Kraftstoffilter vorbeigeleitet. Deshalb wird eine zuverlässige Förderung von Kraftstoff sichergestellt. Eine Serviceöffnung des Kraftstoffbehälters ist daher nicht erforderlich. Hierdurch wird ein Entweichen von Kraftstoff in die Umgebung weitgehend vermieden.

Der an dem Kraftstoffilter vorbeigeleitete Kraftstoff läßt sich gemäß einer anderen vorteilhaften Weiterbildung der Erfindung einfach filtern, wenn in der Bypass-Leitung ein zweiter Kraftstoffilter angeordnet ist.

Zur weiteren Verringerung des Entweichens des Kraftstoffs trägt es bei, wenn die Mittel zum Verschließen und Freigeben der Bypass-Leitung zur Anordnung innerhalb des Kraftstoffbehälters vorgesehen sind.

Die Anzahl der Dichtstellen an der Außenseite des Kraftstoffbehälters läßt sich gemäß einer anderen vorteilhaften Weiterbildung der Erfindung besonders gering halten, wenn die Bypass-Leitung und der durch den Kraftstoffilter führende Bereich der Vorlaufleitung innerhalb des Kraftstoffbehälters zusammengeführt sind.

Bei mit Schmutz zugesetztem Kraftstoffilter läßt sich an der Außenseite des Kraftstoffbehälters ein weiterer Kraftstoffilter anordnen, wenn die Bypass-Leitung und der durch den Kraftstoffilter führende Bereich der Vorlaufleitung jeweils einen Anschluß auf der Außenseite des Kraftstoffbehälters aufweisen und wenn die Bypass-Leitung einen Blindverschluß hat. Durch diese Gestaltung wird ein Entweichen von Kraftstoff in die Umwelt während der gesamten Betriebsdauer des innerhalb des Kraftstoffbehälters angeordneten Kraftstoffilters besonders gering gehalten. Um die Belastung der Umwelt mit Kraftstoff besonders gering zu halten, können selbstverständlich auch mehrere Kraftstoffilter in dem Kraftstoffbehälter angeordnet sein. Die mit dem Blindverschluß versehene Bypass-Leitung dient ausschließlich dazu, bei einem Zusetzen aller im Kraftstoffbehälter angeordneter Kraftstoffilter ein Auswechseln des Kraftstoffbehälters zu vermeiden.

Die Mittel zum Verschließen und Freigeben der Bypass-Leitung gestalten sich gemäß einer anderen vorteilhaften Weiterbildung der Erfindung konstruktiv besonders einfach, wenn sie ein in der Vorlaufleitung angeordnetes Umschaltventil aufweisen.

Das Umschaltventil kann beispielsweise manuell betätigt werden, wenn die Förderung von Kraftstoff ausbleibt. Eine spontane Unterbrechung der Förderung von Kraftstoff läßt sich gemäß einer anderen vorteilhaften Weiterbildung der Erfindung einfach durch Mittel zur Betätigung des Umschaltventils nach einer vorgesehenen Zeitspanne oder einem vorgesehenen Kilometerstand des Kraftfahrzeuges vermeiden.

Die Steuerung der Mittel zum Verschließen und Freigeben der Bypass-Leitung erfordert einen besonders geringen baulichen Aufwand, wenn die Mittel zum Verschließen und Freigeben der Bypass-Leitung von dem Druck vor dem Kraftstoffilter ansteuerbar sind.

Das Umschaltventil gestaltet sich gemäß einer anderen vorteilhaften Weiterbildung der Erfindung konstruktiv besonders einfach, wenn es einen längsverschieblich gestalteten Schließkörper aufweist.

Die Steuerung des Umschaltventils kann beispielsweise manuell oder elektrisch gesteuert erfolgen. Die Ansteuerung des Umschaltventils erfordert jedoch gemäß einer anderen vorteilhaften Weiterbildung der Erfindung einen besonders geringen Aufwand, wenn die Bewegung des Schließkörpers in Abhängigkeit des Druckes der Förderpumpe steuerbar ist.

Das Umschaltventil läßt sich gemäß einer anderen vorteilhaften Weiterbildung der Erfindung mit besonders geringem baulichen Aufwand elektrisch oder manuell ansteuern, wenn das Umschaltventil einen drehbaren Schließkörper aufweist.

Die Erfindung läßt zahlreiche Ausführungsformen zu. Zur weiteren Verdeutlichung ihres Grundprinzips sind mehrere davon in der Zeichnung dargestellt und werden nachfolgend beschrieben. Diese zeigt in
- Fig.1: eine schematische Darstellung einer erfindungsgemäßen Fördereinrichtung mit einem einzigen Kraftstoffilter,
- Fig.2: eine weitere Ausführungsform der erfindungsgemäßen Fördereinrichtung mit abwechselnd umschaltbaren Kraftstoffiltern,
- Fig.3: eine weitere Ausführungsform der erfindungsgemäßen Fördereinrichtung mit einzeln ansteuerbaren Kraftstoffiltern,
- Fig.4: eine Schnittdarstellung durch ein Umschaltventil der Fördereinrichtung aus Figur 2 oder 3,
- Fig.5: ein druckbetätigtes Umschaltventil der Fördereinrichtung aus Figur 3,
- Fig.6: eine weitere Darstellung eines Umschaltventils der Fördereinrichtung aus Figur 2 oder 3.

Figur 1 zeigt einen oberen Teilbereich eines Kraftstoffbehälters 1 mit einer Fördereinrichtung 2. Die Fördereinrichtung 2 weist eine Förderpumpe 3 zum Fördern von Kraftstoff in eine zu einer nicht dargestellten Brennkraftmaschine führende Vorlaufleitung 4 auf. Die Vorlaufleitung 4 durchdringt einen in eine Montageöffnung 5 eingesetzten Flansch 6. Innerhalb der Vorlaufleitung 4 ist ein Kraftstoffilter 7 angeordnet. Der Kraftstoffilter 7 ist parallel zu einer bis zu einem auf der Außenseite des Flansches 6 befindlichen Blindverschluß 8 geführten Bypass-Leitung 9 angeordnet.

Nach einem Zusetzten des Kraftstoffilters 7 mit Schmutz kann der Blindverschluß 8 geöffnet und der außerhalb des Kraftstoffbehälters 1 befindliche Bereich der Vorlaufleitung 4 an der um den Kraftstoffilter 7 vorbeigeführten Bypass-Leitung 9 angeschlossen werden. Zusätzlich kann auf der Außenseite des Flansches 6 ein in der Zeichnung strichpunktiert dargestellter Kraftstoffilter 10 montiert werden. Der durch den innerhalb des Kraftstoffbehälters 1 angeordneten Kraftstoffilter 7 hindurchgeführte Bereich der Vorlaufleitung 4 muß dann selbstverständlich verschlossen werden. Hierdurch wird der von dem Schmutz zugesetzte Kraftstoffilter 7 von dem Kraftstoff umströmt. Hierfür ist es nicht erforderlich, den Flansch 6 von dem Kraftstoffbehälter 1 zu trennen. Der Flansch 6 kann daher beispielsweise mit dem Kraftstoffbehälter 1 gasdicht verschweißt oder verklebt werden.

Figur 2 zeigt eine Fördereinrichtung 11, bei der in der um den ersten Kraftstoffilter 7 herumgeführten Bypass-Leitung 9 ein zweiter Kraftstoffilter 12 angeordnet ist. In Strömungsrichtung gesehen nach den Kraftstoffiltern 7, 12 ist ein Umschaltventil 13 angeordnet, welches wahlweise den einen oder den anderen Kraftstoffilter 7, 12 mit dem außerhalb des Kraftstoffbehälters befindlichen Bereich der Vorlaufleitung 4 verbindet. Hierdurch kann bei einem Zusetzen des ersten Kraftstoffilters 7 das Umschaltventil 13 angesteuert werden, so daß der zweite Kraftstoffilter 12 mit Kraftstoff durchströmt wird.

Figur 3 zeigt eine Fördereinrichtung 14, bei der ein Umschaltventil 15 in Strömungsrichtung gesehen vor dem Kraftstoffilter 7 angeordnet ist. Durch ein Ansteuern des Umschaltventils läßt sich wahlweise Kraftstoff über den Kraftstoffilter 7 oder über die Bypass-Leitung 16 durch einen zweiten Kraftstoffilter 17 leiten. Alternativ dazu kann man den zweiten Kraftstoffilter 17 zunächst weglassen und diesen erst nach einem Umschalten des Umschaltventils 15 in dem außerhalb des Kraftstoffbehälters 1 befindlichen Bereich der Vorlaufleitung 4 montieren. Selbstverständlich kann die Fördereinrichtung 14 auch nicht dargestellte Mehrfach-Umschaltventile vorsehen und zwei oder mehr Bypass-Leitungen mit oder ohne darin angeordneten Kraftstoffiltern aufweisen.

Figur 4 zeigt ein Umschaltventil 18, wie es in den Fördereinrichtungen 11, 14 nach den Figuren 2 und 3 eingesetzt werden kann. Das Umschaltventil 18 hat einen mit der in den Figuren 2 und 3 dargestellten Förderpumpe 3 verbundenen Anschluß 19, einen zu dem ersten Kraftstofffilter 7 führenden Anschluß 20 und einen Anschluß 21 für die Bypass-Leitung 9, 16. In dem zu der Förderpumpe 3 führenden Anschluß 19 ist ein Schließkörper 22 längsbeweglich angeordnet, welcher den Anschluß 21 der Bypass-Leitung 9, 16 wahlweise verschließen oder freigeben kann. Hierfür hat der Schließkörper 22 ein Außengewinde 23 und ist in ein Innengewinde 24 des Anschlusses 19 der Förderpumpe 3 eingedreht. Durch eine Öffnung 25 ist ein Schlitz 26 des Schließkörpers 22 zum Ansetzen eines nicht dargestellten Drehwerkzeuges zugänglich.

Figur 5 zeigt ein Umschaltventil 27, wie es in der Fördereinrichtung 14 aus Figur 3 eingesetzt werden kann. Wie bei dem Umschaltventil 18 aus Figur 4 läßt sich der Anschluß 21 der Bypass-Leitung 16 von einem längsbeweglichen Schließkörper 28 freigeben oder verschließen. In der eingezeichneten Stellung ist der Schließkörper 28 von einer Feder 29 gegen einen Anschlag 30 in die den Anschluß 21 der Bypass-Leitung 16 verschließende Stellung vorgespannt. Bei einem Zusetzen des in Figur 3 dargestellten ersten Kraftstoffilters 7 steigt der Druck in dem Anschluß 19 der Förderpumpe 3 an. Der Schließkörper 28 wird anschließend von dem Druck der Förderpumpe 3 gegen die Kraft der Feder 29 bewegt, bis der Anschluß 21 der Bypass-Leitung 16 freigegeben ist.

Figur 6 zeigt ein Umschaltventil 31, wie es in den Fördereinrichtungen 11, 14 aus den Figuren 2 und 3 eingesetzt werden kann. Bei diesem Umschaltventil 31 ist der Anschluß 19 für die Förderpumpe 3 zentrisch angeordnet. Von diesem Anschluß 19 führen der mit dem ersten Kraftstoffilter 7 verbundene Anschluß 20 und der Anschluß 21 der Bypass-Leitung 9, 16 weg. Mittels eines drehbaren Schließkörpers 32 läßt sich der Anschluß 19 der Förderpumpe 3 wahlweise mit den beiden anderen Anschlüssen 20, 21 verbinden. Die Ansteuerung des Schließkörpers 32 kann wahlweise elektrisch oder manuell erfolgen.

## Patentansprüche

1. Fördereinrichtung zum Fördern von Kraftstoff aus einem Kraftstoffbehälter (1) zu einer Brennkraftmaschine eines Kraftfahrzeuges mit einer Förderpumpe (3) und mit einer mit der Förderpumpe verbundenen Vorlaufleitung (4) und mit einem in der Vorlaufleitung (4) angeordneten Kraftstoffilter (7), **dadurch gekennzeichnet, daß** die Vorlaufleitung (4) eine an dem Kraftstoffilter (7) vorbeigeführte Bypass-Leitung (9, 16) hat und daß Mittel zum Verschließen der Bypass-Leitung (9, 16) im Grundzustand und Freigeben der Bypass-Leitung (9, 16) nach einer vorgesehenen Gebrauchsdauer oder Verbrauchsstadium des Kraftstoffilters (7) vorgesehen sind.

2. Fördereinrichtung nach Anspruch 1, **dadurch gekennzeichnet, daß** in der Bypass-Leitung (9, 16) ein zweiter Kraftstoffilter (12, 17) angeordnet ist.

3. Fördereinrichtung nach Anspruch 1 oder 2, **dadurch gekennzeichnet, daß** die Mittel zum Verschließen und Freigeben der Bypass-Leitung (9, 16) zur Anordnung innerhalb des Kraftstoffbehälters (1) vorgesehen sind.

4. Fördereinrichtung nach zumindest einem der vorhergehenden Ansprüche, **dadurch gekennzeichnet, daß** die Bypass-Leitung (9, 16) und der durch den Kraftstoffilter (7) führende Bereich der Vorlaufleitung (4) innerhalb des Kraftstoffbehälters (1) zusammengeführt sind.

5. Fördereinrichtung nach zumindest einem der vorhergehenden Ansprüche, **dadurch gekennzeichnet, daß** die Bypass-Leitung (9) und der durch den Kraftstoffilter (7) führende Bereich der Vorlaufleitung (4) jeweils einen Anschluß auf der Außenseite des Kraftstoffbehälters (1) aufweisen und daß die Bypass-Leitung (9) einen Blindverschluß (8) hat.

6. Fördereinrichtung nach zumindest einem der vorhergehenden Ansprüche, **dadurch gekennzeichnet, daß** die Mittel zum Verschließen und Freigeben der Bypass-Leitung (9, 16) ein in der Vorlaufleitung (4) angeordnetes Umschaltventil (13, 15, 18, 27, 31) aufweisen.

7. Fördereinrichtung nach zumindest einem der vorhergehenden Ansprüche, **gekennzeichnet durch** Mittel zur Betätigung des Umschaltventils (13, 15, 18, 27, 31) nach einer vorgesehenen Zeitspanne oder einem vorgesehenen Kilometerstand des Kraftfahrzeuges.

8. Fördereinrichtung nach zumindest einem der vorhergehenden Ansprüche, **dadurch gekennzeichnet, daß** die Mittel zum Verschließen und Freigeben der Bypass-Leitung (16) von dem Druck vor dem Kraftstoffilter (7) ansteuerbar sind.

9. Fördereinrichtung nach zumindest einem der vorhergehenden Ansprüche, **dadurch gekennzeichnet, daß** das Umschaltventil (13, 15, 18, 27) einen längsverschieblich gestalteten Schließkörper (22, 28) aufweist.

10. Fördereinrichtung nach zumindest einem der vorhergehenden Ansprüche, **dadurch gekennzeichnet, daß** die Bewegung des Schließkörpers (22, 28) in Abhängigkeit des Druckes der Förderpumpe (3) steuerbar ist.

11. Fördereinrichtung nach zumindest einem der vorhergehenden Ansprüche, **dadurch gekennzeichnet, daß** das Umschaltventil (31) einen drehbaren Schließkörper (32) aufweist.

## Claims

1. Delivery device for delivering fuel from a fuel tank (1) to an internal combustion engine of a motor vehicle, having a delivery pump (3) and having a flow line (4) which is connected to the delivery pump and having a fuel filter (7) which is arranged in the flow line (4), **characterized in that** the flow line (4) has a bypass line (9, 16) which is conducted past the fuel filter (7), and **characterized in that** means are provided for closing the bypass line (9, 16) in the original state and opening up the bypass line (9, 16) after a designated period of use or stage of wear of the fuel filter (7).

2. Delivery device according to Claim 1, **characterized in that** a second fuel filter (12, 17) is arranged in the bypass line (9, 16).

3. Delivery device according to Claim 1 or 2, **characterized in that** the means for closing and opening up the bypass line (9, 16) are intended for arrangement within the fuel tank (1).

4. Delivery device according to at least one of the preceding claims, **characterized in that** the bypass line (9, 16) and that region of the flow line (4) which leads through the fuel filter (7) are brought together within the fuel tank (1).

5. Delivery device according to at least one of the preceding claims, **characterized in that** the bypass line (9) and that region of the flow line (4) which leads through the fuel filter (7) each have a connection on the outside of the fuel tank (1), and **characterized in that** the bypass line (9) has a blind plug (8).

6. Delivery device according to at least one of the preceding claims, **characterized in that** the means for closing and opening up the bypass line (9, 16) have a switch-over valve (13, 15, 18, 27, 31) arranged in the flow line (4).

7. Delivery device according to at least one of the preceding claims, **characterized by** means for actuating the switch-over valve (13, 15, 18, 27, 31) after a designated time interval or a designated kilometre reading of the motor vehicle.

8. Delivery device according to at least one of the preceding claims, **characterized in that** the means for closing and opening up the bypass line (16) can be activated by the pressure upstream of the fuel filter (7).

9. Delivery device according to at least one of the preceding claims, **characterized in that** the switch-over valve (13, 15, 18, 27) has a closing body (22, 28) which is designed such that it can be displaced longitudinally.

10. Delivery device according to at least one of the preceding claims, **characterized in that** the movement of the closing body (22, 28) can be controlled as a function of the pressure of the delivery pump (3).

11. Delivery device according to at least one of the preceding claims, **characterized in that** the switch-over valve (31) has a rotatable closing body (32).

## Revendications

1. Dispositif d'alimentation destiné à alimenter en carburant à partir d'un réservoir de carburant (1) un moteur à combustion interne d'un véhicule automobile, comportant une pompe d'alimentation (3), une conduite de refoulement (4) reliée à la pompe d'alimentation et un filtre à carburant (7) disposé dans la conduite de refoulement (4), **caractérisé en ce que** la conduite de refoulement (4) comporte une conduite de déviation (9, 16) placée de manière à contourner le filtre à carburant (7) et **en ce que** des moyens sont prévus pour obturer, à l'état normal, la conduite de déviation (9, 16) et pour libérer la conduite de déviation (9, 16) après une durée d'utilisation ou un degré d'encrassement déterminé(e) du filtre à carburant (7).

2. Dispositif d'alimentation selon la revendication 1, **caractérisé en ce qu'**un deuxième filtre à carburant (12, 17) est disposé dans la conduite de déviation (9, 16).

3. Dispositif d'alimentation selon la revendication 1 ou 2, **caractérisé en ce que** les moyens destinés à obturer et à libérer la conduite de déviation (9, 16) sont prévus pour être disposés à l'intérieur du réservoir de carburant (1).

4. Dispositif d'alimentation selon l'une au moins des revendications précédentes, **caractérisé en ce que** la conduite de déviation (9, 16) et la partie de la conduite de refoulement (4) passant par le filtre à carburant (7) sont réunies à l'intérieur du réservoir à carburant (1).

5. Dispositif d'alimentation selon l'une au moins des revendications précédentes, **caractérisé en ce que** la conduite de déviation (9) et la partie de la conduite de refoulement (4) passant par le filtre à carburant (7) présentent, chacune, un raccordement sur la face extérieur du réservoir de carburant (1) et **en ce que** la conduite de déviation (9) est pourvue d'un bouchon (8).

6. Dispositif d'alimentation selon l'une au moins des revendications précédentes, **caractérisé en ce que** les moyens destinés à obturer et à libérer la conduite de déviation (9, 16) présentent une soupape de commutation (13, 15, 18, 27, 31) disposée dans la conduite de refoulement (4).

7. Dispositif d'alimentation selon l'une au moins des revendications précédentes, **caractérisé par** des moyens destinés à actionner la soupape de commutation (13, 15, 18, 27, 31) après une durée déterminée ou un kilométrage déterminé inscrit au compteur du véhicule automobile.

8. Dispositif d'alimentation selon l'une au moins des revendications précédentes, **caractérisé en ce que** les moyens destinés à obturer et à libérer la conduite de déviation (16) peuvent être activés par la pression s'exerçant en amont du filtre à carburant (7).

9. Dispositif d'alimentation selon l'une au moins des revendication précédentes, **caractérisé en ce que** la soupape de commutation (13, 15, 18, 27) présente un élément de fermeture (22, 28) conçu de manière à être mobile longitudinalement.

10. Dispositif d'alimentation selon l'une au moins des revendications précédentes, **caractérisé en ce que** le mouvement effectué par l'élément de fermeture (22, 28) peut être commandé en fonction de la pression générée par la pompe d'alimentation (3).

11. Dispositif d'alimentation selon l'une au moins des revendications précédentes, **caractérisé en ce que** la soupape de commutation (31) présente un élément de fermeture pivotant (32).
